# EUROPÄISCHE PATENTSCHRIFT

(11) **EP 1 862 404 B1**
(45) Veröffentlichungstag und Bekanntmachung des Hinweises auf die Patenterteilung: **05.10.2016**
(21) Anmeldenummer: 07108641.7
(22) Anmeldetag: 22.05.2007
(51) Int. Cl.: B65F 1/14

(54) **Fahrwerk für Müllbehälter**
Wheel axle for a waste container
Axe de roue pour conteneur de déchets

(30) Priorität: 01.06.2006 DE 102006025684
(43) Veröffentlichungstag der Anmeldung: 05.12.2007
(73) Patentinhaber: ESE World B.V., 6199 AC Maastricht-Airport (NL)
(72) Erfinder: LAHL, Titus, 6221, CX Maastricht (NL)
(74) Vertreter: Müller, Thomas

(56) Entgegenhaltungen:
- DE-A- 19 945 276
- DE-U- 8 803 527
- US-B1- 6 328 320

## Beschreibung

Die vorliegende Erfindung betrifft ein Fahrwerk für einen Müllbehälter, mit einer Radachse, auf deren Enden jeweils ein Laufrad angeordnet ist gemäß dem Oberbegriff des Anspruchs 1. Weiterhin betrifft die Erfindung einem Müllbehälter mit einem solchen Fahrwerk gemäß Anspruch 9, sowie einem Müllbehälter gemäß dem Oberbegriff des Anspruchs 10.

Derartige Fahrwerke für Müllbehälter sind bekannt.

In der US 6,328,320 B1 ist ein gattungsgemäßer Müllbehälter offenbart, der ein gattungsgemäßes Fahrwerk aufweist, das wiederum aus einer Radachse und zwei daran angeordneten Laufrädern besteht. Die Radachse ist dabei derart ausgebildet, dass diese aus einem rohrförmigen Profilelement besteht. Innerhalb des rohrförmigen Profilelements ist ein weiteres Einsatzelement vorgesehen. Die DE 199 45 276 A1 offenbart eine Radachse für fahrbare Müllbehälter, wobei die Radachse aus einem Rohr oder Profilstäben mit unterschiedlichen Querschnitten gebildet ist. Eine ähnliche Radachse mit einem Profilstab ist in der DE 88 03 527.1 U1 beschrieben.

Die DE 87 12 211 U1 zeigt ein Fahrwerk mit einer Radachse und zwei Laufrädern an den Enden der Achse. Die Radachse besteht aus einem röhrenförmigen Metall, deren Enden in einem geringen Abstand zum Stirnende eine umlaufende Nut aufweisen. In die Nut greift quer zur Radachse ein federbelasteter Arretierstift des jeweiligen Laufrads ein. Jedes Rad sitzt mit einem Kugel- oder Rollenlager auf der Radachse.

Die Nachteile eines derartigen Fahrwerks sind vielfältig. Feste und solide Achsen, insbesondere nicht röhrenförmige, sondern Vollachsen sind in der Herstellung teuer. Hohlachsen weisen mit dünner werdender Materialstärke Verbiegungen bei den durchzuführenden Falltests auf und können ferner nicht schwer genug sein, um dem Fahrwerk des Müllbehälters die erforderliche Stabilität zu geben. Insbesondere neigen Radachsen aus Kunststoff dazu, bei hohen Beladungen des Müllbehälters sich zu verbiegen oder zu brechen.

Daher ist es Aufgabe der vorliegenden Erfindung, ein Fahrwerk für einen Müllbehälter bereitzustellen, das bei kostengünstiger Herstellung den Belastungen bei höherer Beladung des Müllbehälters Stand hält und insbesondere den Anforderungen des Fälltests genügt.

Diese Aufgabe wird erfindungsgemäß gelöst durch ein Fahrwerk mit den Merkmalen gemäß dem unabhängigen Patentanspruch 1 sowie einem der Müllbehälter mit den Merkmalen gemäß dem unabhängigen Patentanspruch 9 und dem unabhängigen Patentanspruch 10. Weitere Merkmale und Details der Erfindung ergeben sich aus den Unteränsprüchen, der Beschreibung sowie den Zeichnungen. Merkmale und Details, die im Zusammenhang mit dem erfindungsgemäßen Fahrwerk beschrieben sind, gelten dabei selbstverständlich auch im Zusammenhang mit den erfindungsgemäßen Müllbehältern, und jeweils umgekehrt.

Gemäß dem ersten Aspekt der vorliegenden Erfindung wird ein Fahrwerk für einen Müllbehälter mit einer Radachse bereitgestellt, auf deren Enden jeweils ein Laufrad angeordnet ist, wobei die Radachse über ihre Länge einen wenigstens eine Aussparung aufweisenden Profilstab aus einem ersten Material und eine Füllung der Aussparung aus wenigstens einem zweiten Material aufweist. Das Fahrwerk ist dadurch gekennzeichnet, dass der Profilstab einen X- oder Y-förmigen Querschnitt mit vier oder drei außen liegenden Aussparungen aufweist, oder dass der Profilstab einen L- oder U-förmigen Querschnitt aufweist, und dass ein zweites, äußeres röhrenförmiges Profil vorgesehen ist, das die Radachse nach außen abschließt.

Aussparungen im Sinne der Erfindung sind Bereiche an Ausnehmungen des Profilstabs gegenüber einer vollen Radachse. Beispielsweise bei einem röhrenförmigen Profilstab wird der Hohlraum innerhalb der Röhre im Sinne der Erfindung als Aussparung bezeichnet. Dabei kann die äußere Querschnittsform der vollen Radachse rund, oval, eckig, insbesondere viereckig, oder eine Kombination aus diesen sein. Gleichermaßen können auch die Aussparungen hinsichtlich ihrer äußeren Querschnittsform rund, oval, eckig oder eine Kombination aus diesen sein. Darüber hinaus kann eine Aussparung auch außen liegend sein. Anders als bei einem röhrenförmigen Profilstab sind bei einem innen liegenden Profilstab mit einem beispielsweise X- oder Y-förmigen Querschnitt die Aussparungen außen liegend zwischen den - im Querschnitt betrachteten - Flügeln des Profils angeordnet. Da die Aussparungen nach außen geöffnet sind, kann das Profil mit dem zweiten Material derart aufgefüllt sein. Auch hierbei kann die äußere Querschnittsform der vollen Radachse gleichermaßen rund, oval, eckig, insbesondere viereckig, oder eine Kombination aus diesen sein, sodass auch die Aussparungen hinsichtlich ihrer äußeren Querschnittsform rund, oval, eckig oder eine Kombination aus diesen sein können.

Selbst kleinere fahrbare Müllbehälter können durch die Art und den Umfang der Beladung eine erhebliche Zuladung erfahren. Ein mit schwerem Material gefüllter kleiner fahrbarer Müllbehälter kann rasch mehr als 100 kg an Zuladung aufweisen. Dieses Gewicht lastet im Wesentlichen auf der Radachse des Müllbehälters. Zum Be-/Entleeren werden diese in aller Regel Bordsteinkanten, Treppenstufen und sonstige bauliche Absätze rauf und runter bewegt. Diese Stöße bewirken vielfach ein Verbiegen oder gar Brechen der Radachse. Dies kann mit der vorliegenden Erfindung nunmehr vermieden werden. Zum Testen von Behältern und Behälterkomponenten, wie beispielsweise dem Fahrwerk, sind standardisierte Tests üblich, die beispielsweise das Fahrwerk bestehen muss. Beispielsweise werden Stöße durch entsprechende Falltests simuliert. Auch diese Testerfordernisse im Zusammenhang mit dem Fahrwerk können durch die vorliegende Erfindung erfüllt werden.

Solide Vollachsen sind in der Herstellung teuer, wohingegen Hohlachsen zu Verbiegungen neigen. Als Material für die Achsherstellung kann ein stabiler Kunststoff wie auch Metall bzw. eine Metalllegierung dienen. Insbesondere neigen Radachsen aus Kunststoff dazu, bei hohen Beladungen des Müllbehälters sich zu verbiegen oder zu brechen..

Die erfindungsgemäße Radachse vereint die Vorteile der Stabilität und des Gewichts einer Vollachse einerseits und die kostengünstige Herstellung und die Verwendung teurer Materialien in nur geringen Umfang wie bei einer Hohlachse andererseits. Dabei ist die Erfindung nicht auf die Querschnittsform der Radachse bzw. des Profilstabs beschränkt. Verschiedene Querschnittsformen der Radachse wie auch des Profilstabs zeigen die Vorteile im Sinne der Erfindung.

Die Radachse weist über ihre Länge einen wenigstens eine Aussparung aufweisenden Profilstab und eine Füllung der Aussparung aus wenigstens einem zweiten Material auf. Der Profilstab dient somit als formgebendes Kernelement der Radachse. Dabei ist das Kernelement nicht darauf beschränkt, im Inneren der Radachse angeordnet zu sein, sondern kann auch röhrenförmig die äußere Form der Radachse definieren.

Vorteilhaft kann das erste Material zugfester als das zweite Material sein. Ein zugfestes Material weist ein duktiles Verhalten auf. Duktilität ist die Fähigkeit oder auch das Verhalten eines Werkstoffes, unter Einwirkung äußerer Kräfte zur Verformung zu neigen und nicht spröde zu sein. Wenn der Profilstab aus dem ersten Material hergestellt ist und das Außenmaterial darstellt, werden die bei Belastung der Radachse auftretenden Zugkräfte in den Profilstab eingeleitet. Es ist daher vorteilhaft, wenn der Profilstab dann aus einem solchen zugfesten Material besteht und nicht zu spröde ist. Einige nicht ausschließliche Materiaibeispiele werden im weiteren Verlauf näher beschrieben.

In weiterer Ausgestaltung kann das zweite Material druckfester als das erste Material ausgebildet sein. Unter einem druckfesten Material kann generell ein Material verstanden werden, das widerstandsfähig gegen auftretende Drücke ist. Vorteilhaft ist das Füllmaterial aus einem solchen druckfesten Material gebildet. Einige diesbezüglich nicht ausschließliche Materialbeispiele werden im weiteren Verlauf näher erläutert.

Wenn die Radachse aus einem wie vorstehend beschriebenen ersten Material und einem wie vorstehend beschriebenen zweiten Material gebildet ist, lassen sich sowohl die auftretenden Zugkräfte als auch die auftretenden Druckkräfte beherrschen, ohne dass es zu einer Beschädigung der Radachse kommen kann.

Vorteilhafterweise kann der Profilstab aus einem flexiblen Material bestehen. Alternativ oder zusätzlich kann der Profilstab aus einem Metall oder einer Metalllegierung bestehen. Alternativ besteht der Profilstab aus einem Kunststoff. In diesem Fall kann der Profilstab beispielsweise mittels Extrusion, Spritzguss, durch ein thermoplastisches Herstellungsverfahren oder dergleichen hergestellt werden/sein. Das Material des Profilstabs gibt der Achse die Form. Ferner weist das Material eine erforderliche Zähigkeit auf, die es bei den Belastungen.bei den Falltests nicht brechen, sondern allenfalls biegen lässt. Es ist ein derart flexibles Material, das die Kräfte bei den Falltests an den Enden des Profilstabs aufnehmen kann, ohne Risse bzw. Brüche aufzuweisen. Die Füllung von Freiräumen des Profilstabs unterstützt die Festigkeit der Radachse. Durch die Füllung wird zudem auch ein Verbiegen der Radachse unter den beschriebenen Belastungen vermieden. Das Material ist dabei leicht auf einem herkömmlichen Fertigungsweg zugänglich und günstig in der Herstellung.

Zweckmäßigerweise kann eine solche Radachse an ihren Enden eine umlaufende Nut zur rastbaren Aufnahme der Laufräder aufweisen. Im Fall eines röhrenförmigen Profilstabs kann die Nut in den Profilstab eingearbeitet sein. Im Fall eines röhrenförmigen Profilstabs mit einem eckigen Querschnitt ist der Profilstab im Bereich der Enden, insbesondere der Nut, vorteilhaft zur Aufnahme der Räder mit einem runden Querschnitt versehen. Dabei kann sich die Aussparung jeweils bis an die Enden des Stabs erstrecken. Alternativ kann der Profilstab an seinen Enden Abschlussstücke aus Vollmaterial, vorzugsweise aus dem Material des Profilstabs, aufweisen, wobei das Abschlussstück einen runden äußeren Querschnitt und im Endbereich zum Profilstab die umlaufende Nut aufweist.

Erfindungsgemäß weist der Profilstab einen X- oder Y-förmigen Querschnitt mit vier oder drei äußeren Aussparungen auf. Anders als bei einem röhrenförmigen Profilstab sind bei einem Profilstab mit einem X- oder Y-förmigen Querschnitt die Aussparungen außen zwischen den - im Querschnitt betrachteten - Flügeln des Profils angeordnet. Da die Aussparungen nach außen geöffnet sind, kann das Profil mit dem zweiten Material derart aufgefüllt sein, dass die Achse einen kantigen, insbesondere vierkantigen, oder einen runden bzw. elliptischen Querschnitt aufweist. Zusätzlich ist vorgesehen, dass ein zweites äußeres röhrenförmiges Profil die Achse nach außen abschließt. Insbesondere kann das äußere Profil mit dem Profilstab mit X- oder Y-förmigen Querschnitt einstückig ausgebildet sein. Dabei kann der röhrenförmige äußere Profilstab außen und/oder innerhalb der Röhre im Wesentlichen einen runden bzw. elliptischen und/oder einen kantigen, beispielsweise vierkantigen, Querschnitt aufweisen.

In einer alternativen Ausführungsform weist der Profilstab einen L- oder U-förmigen Querschnitt auf. Wie bei einem Profilstab mit einen X- oder Y-förmigen Querschnitt sind die Aussparungen außen zwischen den - im Querschnitt betrachteten - Flügeln des Profils angeordnet bzw. alternativ oder zusätzlich zwischen den beiden Schenkel der U-Form in dem Profil. Da die Aussparungen nach außen geöffnet sein können, kann das Profil mit dem zweiten Material derart aufgefüllt sein, dass die Achse einen kantigen, insbesondere vierkantigen, oder einen runden bzw. elliptischen Querschnitt aufweist. Zusätzlich ist vorgesehen, dass ein zweites äußeres röhrenförmiges Profil die Achse nach außen abschließt. Insbesondere kann das äußere Profil mit dem Profilstab mit U- oder L-förmigen Querschnitt einstückig ausgebildet sein. Dabei kann der röhrenförmige äußere Profilstab außen und/oder innerhalb der Röhre im Wesentlichen einen runden bzw. elliptischen und/oder einen kantigen, beispielsweise vierkantigen, Querschnitt aufweisen.

Zweckmäßigerweise kann vorgesehen sein, dass das Füllmaterial ein festeres Material ist als das erste Material des Profilstabs. Im Gegensatz zum flexiblen und weichen ersten Material ist kann das zweite Material vergleichsweise fester, das heißt härter, spröder, unflexibler oder/und dichter sein.

Nachfolgend werden einige Beispiele für das zweite Material, das Füllmaterial, beschrieben, ohne dass die Erfindung jedoch auf diese konkreten Beispiele beschränkt wäre.

Im Lichte der vorliegenden Erfindung ist es ausreichend, wenn die Füllung aus einem einzigen zweiten Material besteht, wie es weiter oben spezifiziert ist. Es ist jedoch auch möglich, dass die Füllung aus zwei oder mehr zweiten Materialien besteht. Im letztgenannten Fall kann beispielsweise vorgesehen sein, dass ein erstes Füllmaterial mit einem oder mehreren Zusatzstoffen verstärkt ist. So könnte ein wie weiter oben beschriebenes zweites Material noch mit wenigstens einem weiteren Zusatzstoff ergänzt sein, der die Eigenschaften des Füllmaterials verändert. Zu denken ist hier beispielsweise an die weitere Verbesserung der Druckfestigkeit und/oder der Zugfestigkeit, an die Einstellung bestimmter Gewichtsgrenzen, oder dergleichen.

Auch das erste Material des Profilstabs kann durch wenigstens ein weiteres Zusatzmaterial entsprechend modifiziert werden.

Vorzugsweise kann das Füllmaterial Beton sein. Um die Struktur des Füllmaterials zu verbessern, kann das Füllmaterial, beispielsweise der Bewton, mit wenigstens einem Zusatzmaterial verstärkt sein, beispielsweise faserverstärkt, sein. Besonders bevorzugt ist das Füllmaterial faserverstärkter Beton, ganz besonders bevorzugt glasfaserverstärkter und/oder metallfaserverstärkter und/oder kohlenstofffaserverstärkter Beton. Beton gibt der Radachse Festigkeit und Gewicht. Durch die Auffüllung der Aussparung bzw. Aussparungen des Profilstabs mit Beton, wird eine derart flexible wie auch feste Materialkombination für die Radachse erzielt, sodass die Radachse sowohl bei den Falltests wie auch unter den oben beschriebenen höchsten Belastungen nicht bricht oder sich verbiegt. Durch den Einsatz von faserförmigen Zusatzwerkstoffen kann beispielsweise die Zugfestigkeit des Betons verbessert werden.

Alternativ kann das Füllmaterial ein Kunststoff, vorzugsweise ein recycelter Kunststoff, sein. Um die Struktur des Füllmaterials zu verbessern, kann das Füllmaterial mit wenigstens einem Zusatzmaterial verstärkt sein, beispielsweise faserverstärkt, sein. Besonders bevorzugt ist das Füllmaterial faserverstärkter Kunststoff, ganz besonders bevorzugt glasfaserverstärkter und/oder metallfaserverstärkter und/oder kohlenstofffaserverstärkter Kunststoff.

Alternativ kann das Füllmaterial auch ein gemischtes Kunststoffverbundmaterial sein. Das Kunststoffmaterial kann in der wie weiter oben beschriebenen Weise hergestellt sein. Um die Struktur des Füllmaterials zu verbessern, kann das Füllmaterial mit wenigstens einem Zusatzmaterial verstärkt sein, beispielsweise faserverstärkt, sein. Besonders bevorzugt ist das Füllmaterial faserverstärktes gemischtes Kunststoffverbundmaterial, ganz besonders bevorzugt ein glasfaserverstärktes und/oder metallfaserverstärktes und/oder kohlenstofffaserverstärktes gemischtes Kunststoffverbundmaterial. Ein Kunststoff wie auch ein gemischtes Kunststoffverbundmaterial ist ebenso wie Beton leicht handhabbar und kostengünstig in der Herstellung wie auch Verarbeitung. Diese Füllmaterialien lassen sich leicht in jede Form der Aussparungen bringen und beeinträchtigen nicht, insbesondere nicht auf Dauer, die Flexibilität des Materials des Profilstabs.

In einem weiteren Aspekt der Erfindung wird ein Müllbehälter mit einem wie vorstehend beschriebenen erfindungsgemäßem Fahrwerk bereitgestellt. Zu den Vorteilen, Wirkungen sowie der Funktionsweise des erfindungsgemäßen Müllbehälters wird auf die vorstehenden Ausführungen zum erfindungsgemäßen Fahrwerk vollinhaltlich Bezug genommen und hiermit verwiesen.

In noch einem weiteren Aspekt der Erfindung wird ein Müllbehälter mit einem Korpus und einem Fahrwerk mit einer Radachse bereitgestellt, auf deren Enden jeweils ein Laufrad drehbar gelagert ist, wobei die Radachse über ihre Länge einen Profilstab aufweist, der in dem Gehäuse integriert ist. Der Müllbehälter ist dadurch gekennzeichnet, dass der Profilstab U-, X-, oder Y-förmig ist. Ein solches Laufrad ist vorteilhaft über ein Lager, welches dem Laufrad zugeordnet ist, auf einer ansonsten starren Radachse drehbar gelagert. Bei dem Lager kann es sich beispielsweise um ein Kugellager, ein Gleitlager oder dergleichen handeln. Vorteilhaft wird/ist das Laufrad auf die Radachse aufgeschoben und fixiert, beispielsweise verrastet.

Zweckmäßig ist es, wenn die Radachse in einem Bereich der Wandung des Müllbehälters eingelassen ist, wobei die Wandung des Müllbehälters im Bereich der Radachse eine deutlich größere Stärke aufweist als in den übrigen Bereichen. Korpusseitig weist der Müllbehälter somit für das Fahrwerk mit der Radachse keine Aufhängung auf, sondern vielmehr ist die Radachse in dem Korpus integriert. Somit können die durch die Fallbelastungen auftretenden Kräfte von dem Fahrwerk besser über die Länge der Radachse verteilt werden. Zudem wird die Radachse durch das sie umgebende Material der Korpuswandung gegen Bruch und Verbiegung stabilisiert.

Vorteilhafterweise kann der Profilstab aus einem flexiblen Material bestehen. Alternativ oder zusätzlich kann der Profilstab aus einem Metall oder einer

Metalllegierung bestehen. Alternativ besteht der Profilstab aus einem Kunststoff. Weist der Profilstab ein U-förmiges Profil auf, kann der Profilstab beispielsweise extrudiert sein. Weist der Profilstab einen X- oder Y-förmiges Profil auf, kann der Profilstab beispielsweise spritzgegossen sein. Natürlich kann der Profilstab auch anders hergestellt werden, beispielsweise mittels eines thermoplastischen Verfahrens, mittels eines Ziehverfahrens, etwa eines Tiefziehverfahrens, oder dergleichen. Das Material des Profilstabs gibt der Achse die Form. Das Material weist eine erforderliche Zähigkeit auf, die es bei den Belastungen bei den Falltests nicht brechen, sondern allenfalls biegen lässt. Es ist ein derart flexibles Material, das die Kräfte bei den Falltests an den Enden des Profilstabs aufnehmen kann, ohne Risse bzw. Brüche aufzuweisen. Die Füllung von Freiräumen des Profilstabs unterstützt die Festigkeit der Radachse. Das Material ist dabei leicht auf einem herkömmlichen Fertigungsweg zugänglich und günstig in der Herstellung. Alternativ oder zusätzlich kann dabei die Radachse mit Querschnitt ein - insbesondere wie oben beschriebenes - Füllmaterial aufweisen.

Vorzugsweise weist der Profilstab einen U-förmigen Querschnitt auf. Besonders bevorzugt ist der Profilstab mit U-förmigem Querschnitt derart angeordnet, dass die Öffnung des U-Profils zur besseren Verteilung auftretender Kräfte im Wesentlichen nach oben zum Deckel des Müllbehälters gerichtet ist.

Insbesondere kann vorgesehen sein, dass jedes Laufrad auf der Radachse mit einem an die Form des Profilstab angepassten Kunststofflager gelagert ist. Das Kunststofflager kann dazu im inneren Bereich eine dem Profilstab oder der Radachse angepasste Aussparung aufweisen. Somit kann der Profilstab bzw. die Radachse jede beliebige kantige äußere Querschnittsform aufweisen.

Die vorliegende Erfindung wird im Folgenden anhand von zwei Ausführungsbeispielen unter Bezugnahme auf die beiliegenden Zeichnungen näher erläutert. Es zeigen:
- Figur 1: einen Querschnitt durch eine Radachse eines Fahrwerks mit einem röhrenförmigen Profilstab, bei der es sich nicht um einen Teil der Erfindung handelt;
- Figur 2: einen Längsschnitt durch ein Ende der Radachse des Fahrwerks gemäß Figur 1 mit dem röhrenförmigen Profilstab;
- Figur 3: einen Querschnitt durch eine Radachse eines Fahrwerks mit einem vierkant-röhrenförmigen Profilstab, bei der es sich nicht um einen Teil der Erfindung handelt;
- Figur 4: einen Querschnitt durch ein Ende der Radachse des Fahrwerks gemäß Figur 3 mit dem vierkant-röhrenförmigen Profilstab;
- Figur 5: einen Querschnitt durch eine Radachse eines erfindungsgemäßen Fahrwerks in einer ersten Ausführungsform mit einem Y-förmigen Profilstab;
- Figur 6: einen Längsschnitt durch ein Ende der Radachse des erfindungsgemäßen Fahrwerks in der ersten Ausführungsform gemäß Figur 5 mit dem Y-förmigen Profilstab;
- Figur 7: einen Querschnitt durch eine Radachse eines erfindungsgemäßen Fahrwerks in einer zweiten Ausführungsform mit einem U-förmigen Profilstab;
- Figur 8: einen Längsschnitt durch ein Ende der Radachse des erfindungsgemäßen Fahrwerks in der zweiten Ausführungsform gemäß Figur 7 mit dem U-förmigen Profilstab;
- Figur 9: einen Querschnitt durch einen Müllbehälter mit der Radachse des erfindungsgemäßen Fahrwerks in der zweiten Ausführungsform; und
- Figur 10: eine Frontansicht durch den Müllbehälter mit der Radachse des erfindungsgemäßen Fahrwerks in der zweiten Ausführungsform.

Die Figuren 1 und 2 zeigen in einem Quer- bzw. Längsschnitt ein Ausführungsbeispiel einer für ein Fahrwerk 1 vorgesehenen Radachse 2 mit einem über sich ihre Länge erstreckenden Profilstab 3. Der Profilstab 3 weist eine röhrenförmige Kontur mit einem ringförmigen Querschnitt auf. Im Inneren des röhrenförmigen Profilstabs 3 ist eine Aussparung 4 ausgebildet. Der Profilstab 3 dient somit als formgebendes und flexibles Kernelement der Radachse 2.

Figur 2 zeigt, dass die Radachse 2 an ihren Enden eine umlaufende Nut 5 zur rastbaren Aufnahme von Rollen (nicht dargestellt) aufweist. Im vorliegenden Fall eines röhrenförmigen Profilstabs 3 mit ringförmigen Querschnitt ist die Nut 5 in den Profilstab 3 auf beiden Seiten an seinen Enden eingelassen. Die Stirnenden der Radachse 2 sind zur leichteren Aufnahme der gelagerten Laufräder angeschrägt. Ferner reicht die Aussparung 4 der Radachse 2 jeweils bis zu den Stirnenden, sodass die Stirnenden jeweils eine Öffnung für die innen liegende Aussparung 4 aufweisen.

Der Profilstab 3 besteht aus einem flexiblen und/oder einem Metall oder einer Metalllegierung. Alternativ besteht der Profilstab 3 aus einem, vorzugsweise extrudierten, Kunststoff. Das Material des Profilstabs 3 gibt der Achse die Form. Es weist eine erforderliche Zähigkeit auf, die es bei den Belastungen bei den Falltests nicht brechen, sondern allenfalls biegen lässt. Es ist ein derart flexibles Material, das die Kräfte bei den Falltests an den Enden des Profilstabs 3 aufnehmen kann, ohne Risse bzw. Brüche aufzuweisen. Die Füllung von Freiräumen des Profilstabs 3 unterstützt die Festigkeit der Radachse 2. Das Material ist dabei leicht auf einem herkömmlichen Fertigungsweg zugänglich und kostengünstig in der Herstellung. Das Füllmaterial in der Aussparung 4 ist ein festeres Material als das erste Material des Profilstabs 3. Das Füllmaterial kann Beton sein. Um die Struktur des Füllmaterials zu verbessern, kann das Füllmaterial faserverstärkt sein. Insbesondere kann das Füllmaterial faserverstärkter Beton, vorzugsweise glasfaserverstärkter Beton sein. Beton gibt der Radachse die nötige Festigkeit und das den Müllbehälter mit Fahrwerk 1 stabilisierende Gewicht. Durch die Auffüllung des Aussparung 4 des Profilstabs 3 mit Beton wird eine derart flexible wie auch feste Materialkombination für die Radachse 2 erzielt, sodass die Radachse 2 sowohl bei den Falltests wie auch unter härtesten Belastungen im täglichen Gebrauch, wie beispielsweise bei maximaler Beladung des Müllbehälters und Bewegen desselbigen über hohe Bordsteinkanten, Treppenstufen oder Absätzen, nicht bricht oder sich verbiegt.

Alternativ kann das Füllmaterial ein Kunststoff sein. Um die Struktur des Füllmaterials zu verbessern, kann das Füllmaterial verstärkt, insbesondere faserverstärkt, sein. Besonders bevorzugt ist das Füllmaterial faserverstärkter Kunststoff, ganz besonders bevorzugt glasfaserverstärkter Kunststoff. Alternativ kann das Füllmaterial auch ein extrudiertes gemischtes Kunststoffverbundmaterial sein. Um die Struktur des Füllmaterials zu verbessern, kann das Füllmaterial verstärkt, insbesondere faserverstärkt, sein. Besonders bevorzugt ist das Füllmaterial ein faserverstärktes extrudiertes gemischtes Kunststoffverbundmaterial, ganz besonders bevorzugt ein glasfaserverstärktes extrudiertes gemischtes Kunststoffverbundmaterial. Ein Kunststoff wie auch ein extrudiertes gemischtes Kunststoffverbundmaterial sind ebenso wie Beton leicht handhabbar und kostengünstig in der Herstellung wie auch Verarbeitung. Diese Füllmaterialien lassen sich leicht in jede Form der Aussparungen bringen und beeinträchtigen nicht, insbesondere nicht auf Dauer, die Flexibilität des Materials des Profilstabs.

Die Figuren 3 und 4 zeigen in einen Quer- bzw. Längsschnitt ein Ausführungsbeispiel einer für ein Fahrwerk 1 vorgesehenen Radachse 2 mit einem über sich ihre Länge erstreckenden Profilstab 3. Der Profilstab 3 weist eine röhrenförmige Gestalt mit einem Vierkant-Querschnitt auf. Im Inneren des röhrenförmigen Profilstabs 3 ist eine Aussparung 4, ebenfalls mit Vierkant-Querschnitt, ausgebildet. Der Profilstab 3 dient somit als formgebendes und flexibles Kernelement der Radachse 2.

Figur 4 zeigt, dass an den Stirnenden des Profilstabs 3 der Radachse 2 Abschlussstücke 6 aus Vollmaterial fixiert sind, vorzugsweise aus dem Material des Profilstabs 3. Das Abschlussstück 6 weist einen runden äußeren Querschnitt und im Endbereich der Radachse 2 eine umlaufende Nut 5 auf. Die Nut 5 dient wie im ersten Ausführungsbeispiel der Aufnahme gelagerter Laufräder für das Fahrwerk 1. Die Stirnenden der Radachse 2 an den Abschlussstücken 6 sind zur leichteren Aufnahme der gelagerten Laufräder angeschrägt. Ferner reicht die Aussparung 4 der Radachse 2 jeweils bis zu den Stirnenden, sodass die Stirnenden jeweils eine Öffnung für die innen liegende Aussparung 4 aufweisen.

Hinsichtlich des Materials des Profilstabs 3 und des Füllmaterials wird auf das in den Figuren 1 und 2 gezeigte Ausführungsbeispiel Bezug genommen.

Die Figuren 5 und 6 zeigen in einen Quer- bzw. Längsschnitt ein erstes Ausführungsbeispiel einer für ein Fahrwerk 1 gemäß der vorliegenden Erfindung vorgesehenen Radachse 2 mit einem über sich ihre Länge erstreckenden Profilstab 3. Der Profilstab 3 ist als innenliegendes Kernelement ausgestaltet und weist einen Y-förmigen Querschnitt auf. Anders als bei einem röhrenförmigen Profilstab sind bei einem Profilstab 3 mit einen Y-förmigen Querschnitt die Aussparungen außen zwischen den - im Querschnitt betrachteten - Flügeln 3' des Profils 3 angeordnet. Da die Aussparungen 4 nach außen geöffnet sind, kann das Profil mit dem zweiten Material derart aufgefüllt sein, dass die Radachse 2 einen kantigen, insbesondere vierkantigen, oder einen runden bzw. elliptischen Querschnitt aufweist. Der Profilstab 3 dient somit als formgebendes und flexibles Kernelement der Radachse 2.

Ein zweites äußeres röhrenförmiges Profil ist vorgesehen, die Achse nach außen abschließt. Insbesondere kann das äußere Profil mit dem Profilstab 3 mit Y-förmigen Querschnitt einstückig ausgebildet sein. Dabei kann der röhrenförmige äußere Profilstab 3 außen und/oder innen der Röhre im Wesentlichen einen runden bzw. elliptischen und/oder einen kantigen, beispielsweise vierkantigen, Querschnitt aufweisen.

Figur 6 zeigt, dass die Radachse 2 an ihren Enden eine umlaufende Nut 5 zur rastbaren Aufnahme von Raufrädern aufweist. An den Stirnenden des Profilstabs 3 der Rädachse 2 sind Abschlussstücke 6 aus Vollmaterial fixiert, vorzugsweise aus dem Material des Profilstabs 3 (Figur 6). Das Abschlussstück 6 weist einen runden äußeren Querschnitt und im Endbereich der Radachse 2 die umlaufende Nut 5 sowie im Stirnbereich der Radachse 2 Abschrägungen an den Kanten zur einfacheren Aufnahme der Laufräder auf.

Hinsichtlich des Materials des Profilstabs 3 und des Füllmaterials wird auf das in den Figuren 1 und 2 gezeigte Ausführungsbeispiel Bezug genommen.

Die Figuren 7 bis 10 zeigen in einen Quer- bzw. Längsschnitt ein zweites Ausführungsbeispiel einer für ein Müllbehälter 8 mit einem Fahrwerk 1 gemäß der vorliegenden Erfindung vorgesehenen Radachse 2 mit einem sich über ihre vollständige Länge erstreckenden Profilstab 3. Der Profilstab 3 ist als innenliegendes Kernelement ausgestaltet und weist einen U-förmigen Querschnitt auf. Der Profilstab 3 mit U-förmigem Querschnitt ist derart angeordnet, dass die Öffnung des U-Profils zur besseren Verteilung auftretender Kräfte im Wesentlichen nach oben zum Deckel des Müllbehälters gerichtet ist (Figur 9). Anders als bei einem röhrenförmigen oder Y-förmigen Querschnitt eines Profilstabs sind bei einem Profilstab 3 mit einen U-förmigen Querschnitt die Aussparungen 4 sowohl innen zwischen den beiden Schenkeln des U als auch ringförmig um den Profilstab 3 angeordnet. Der Profilstab 3 dient als formgebendes und flexibles Kernelement der Radachse 2.

Hinsichtlich des Materials des Profilstabs 3 wird auf das in den Figuren 1 und 2 gezeigte Ausführungsbeispiel Bezug genommen.

Im zweiten Ausführungsbeispiel sind die.Aussparungen 4 des Profilstabs 3 nicht mit einem zweiten Material der Radachse 2 gefüllt, sondern sind in einem Bereich der Wandung 7 des Müllbehälters 8 eingelassen (Figur 9). Dabei zeigt die Wandung 7 des Müllbehälters 8 im Bereich der Radachse 2 eine deutlich größere Stärke aufweist als in den übrigen Bereichen. Korpusseitig weist der Müllbehälter 8 somit für das Fahrwerk 1 mit der Radachse 2 keine Aufhängung auf, sondern vielmehr ist die Radachse 2 in dem Korpus des Müllbehälters 8 integriert. Somit können die durch die Fallbelastungen auftretenden Kräfte von dem Fahrwerk 1 besser verteilt werden. Zudem wird die Radachse 2 durch das sie umgebende Material der Korpuswandung 7 gegen Bruch und Verbiegung stabilisiert.

Die Radachse 2 befindet sich vorteilhaft im rückwärtigen Bereich des Müllbehälters 8. Das bedeutet, dass die Radachse 2 auf derjenigen Seite des Müllbehälters 8 angeordnet ist, auf der sich auch der Griff 11 zum Ziehen des Behälters und die Scharnierelemente 12 für den Behälterdeckel 13 befinden.

Die Figuren 8 und 10 zeigen auf den Endbereichen der Radachse 2 angeordnete Rollen bzw. Laufräder 9. In Figur 9 sind die Laufräder 9 gestrichelt dargestellt, um deren Position anzudeuten. Jedes Laufrad 9 auf der Radachse 2 ist mit einem an die U-Form des Profilstabs 3 angepassten Lager 10 gelagert. Die durch den Profilstab 3 gebildete Radachse 2 ist dabei fest im Müllbehälter 8 angeordnet, und die Räder 9 werden aufgeschoben und fixiert, beispielsweise verrastet. Das Lager 10 stellt vorzugsweise einen Bestandteil des Rades 9 dar und kann beispielsweise als Kugellager, Gleitlager oder dergleichen ausgebildet sein. Die Radachse 2 mit einer durch den Profilstab 3 gegebenen kantigen äußeren Form 2 wird somit mit einem Lager 10 zur Aufnahme der Rollen bzw. Laufräder 9 versehen.

Alternativ kann der Profilstab 3 gemäß der zweiten Ausführungsform X- oder Y-förmig sein. Ferner kann der Profilstab 3 zusätzlich eine Füllung der Aussparungen 4 mit einem zweiten Füllmaterial aufweisen. Das Füllmaterial kann dazu nur in den aus dem Müllbehälter 8 hervorstehenden Endbereichen des Profilstabes 3 vorgesehen sein oder sich über die gesamte Länge der Radachse 2 auch innerhalb der Wandung 7 des Müllbehälters 8 erstrecken.

### Bezugszeichenliste

- 1: Fahrwerk
- 2: Radachse
- 3: Profilstab
- 3': Profilstabflügel
- 4: Aussparung
- 5: Nut
- 6: Abschlussstück
- 7: Wandung
- 8: Müllbehälter
- 9: Laufrad
- 10: Lager
- 11: Griff
- 12: Scharnierelement
- 13: Behälterdeckel

## Patentansprüche

1. Fahrwerk (1) für einen Müllbehälter (8), mit einer Radachse (2), auf deren Enden jeweils ein Laufrad (9) angeordnet ist, wobei die Radachse (2) über ihre Länge einen wenigstens eine Aussparung (4) aufweisenden Profilstab (3) aus einem ersten Material und eine Füllung der Aussparung (4) aus wenigstens einem zweiten Material aufweist, **dadurch gekennzeichnet, dass** der Profilstab (3) einen X- oder Y-förmigen Querschnitt mit vier oder drei außen liegenden Aussparungen (4) aufweist, oder dass der Profilstab (3) einen L- oder U-förmigen Querschnitt aufweist und dass ein zweites, äußeres röhrenförmiges Profil vorgesehen ist, das die Radachse (2) nach außen abschließt.

2. Fahrwerk (1) nach Anspruch 1, **dadurch gekennzeichnet, dass** das erste Material zugfester ist als das zweite Material.

3. Fahrwerk (1) nach Anspruch 1 oder 2, **dadurch gekennzeichnet, dass** das zweite Material druckfester ist als das erste Material.

4. Fahrwerk (1) nach einem der Ansprüche 1 bis 3, **dadurch gekennzeichnet, dass** der Profilstab (3) aus einem flexiblen Material besteht.

5. Fahrwerk (1) nach einem der Ansprüche 1 bis 4, **dadurch gekennzeichnet, dass** der Profilstab (3) aus einem Metall oder einer Metalllegierung besteht, oder dass der Profilstab (3) aus einem Kunststoff besteht.

6. Fahrwerk (1) nach einem der Ansprüche 1 bis 5, **dadurch gekennzeichnet, dass** die Füllung aus zwei oder mehr zweiten Materialien besteht.

7. Fahrwerk (1) nach einem der Ansprüche 1 bis 6, **dadurch gekennzeichnet, dass** die Füllung aus Beton ist.

8. Fahrwerk (1) nach einem der Ansprüche 1 bis 6, **dadurch gekennzeichnet, dass** die Füllung aus einem Kunststoff, vorzugsweise recyceltem Kunststoff, besteht, oder dass das Füllmaterial ein gemischtes Kunststoffverbundmaterial ist.

9. Müllbehälter (8) mit einem Gehäuse und einem Fahrwerk (1), **dadurch gekennzeichnet, dass** der Müllbehälter (8) ein Fahrwerk (1) nach einem der Ansprüche 1 bis 8 aufweist.

10. Müllbehälter (8) mit einem Korpus und einem Fahrwerk (1) mit einer Radachse (2), auf deren Enden jeweils ein Laufrad (9) angeordnet ist, wobei die Radachse (2) über ihre Länge einen Profilstab (3) aufweist, **dadurch gekennzeichnet, dass** der Profilstab (3) U-, X- oder Y-förmig und in dem Korpus integriert ist.

11. Müllbehälter (8) nach Anspruch 10, **dadurch gekennzeichnet, dass** jedes Laufrad (9) auf der Radachse (2) mit einem an die Form des Profilstabs (3) angepassten Kunststofflager (10) gelagert ist.

## Claims

1. A chassis (1) for a waste container (8), comprising a wheel axis (2), on each end of which a wheel (9) is arranged respectively, whereby the wheel axis (2) comprises along its length a profile bar (3) of a first material having a recess (4), and a filling of the recess (4) made of at least one second material, **characterized in that** the profile bar (3) has an X- or Y-shaped cross section with four or three outer recesses (4), or that the profile bar (3) has an L- or U-shaped cross section, and that a second, outer tubular profile is provided, which encloses the wheel axis (2) on the outside.

2. The chassis (1) according to claim 1, **characterized in that** the first material is more tensile strenghtened than the second material.

3. The chassis (1) according to claim 1 or 2, **characterized in that** the second material is more pressure resistant than the first material.

4. The chassis (1) according to anyone of claims 1 to 3, **characterized in that** the profile bar (3) consists of a flexible material.

5. The chassis (1) according to anyone of claims 1 to 4, **characterized in that** the profile bar (3) consists of a metal or of a meal alloy, or that the profile bar (3) consists of a plastics material.

6. The chassis (1) according to anyone of claims 1 to 5, **characterized in that** the filling consists of two or more second materials.

7. The chassis (1) according to anyone of claims 1 to 6, **characterized in that** the filling is made of concrete.

8. The chassis (1) according to anyone of claims 1 to 6, **characterized in that** the filling consists of a plastics material, in particular of a recycled plastics material, or that the filling is a mixed plastics compound material.

9. A waste container (8), having a casing and a chassis (1), **characterized in that** the waste container (9) comprises a chassis (1) according to anyone of claims 1 to 8.

10. A waste container (8), having a body and having a chassis (1) comprising a wheel axis (2), on each end of which a wheel (9) is arranged respectively, whereby the wheel axis (2) comprises along its length a profile bar (3), **characterized in that** the profile bar (3) is U-, X- or Y-shaped and is integrated within the body.

11. The waste container (8) according to claim 10, **characterized in that** each wheel (9) on wheel axis (2) is supported by a plastic bearing (10) being adapted to the shape of the profile bar (3).

## Revendications

1. Châssis (1) pour un conteneur de déchets (8), comprenant un essieu de roue (2), sur les extrémités duquel respectivement une roue mobile (9) est disposée, dans lequel l'essieu de roue (2) présente, sur sa longueur, une barre profilée (3) présentant au moins un évidement (4), composée d'un premier matériau et un remplissage de l'évidement (4) composé au moins d'un deuxième matériau, **caractérisé en ce que** la barre profilée (3) présente une section transversale en forme de X ou de Y pourvue de quatre ou de trois évidements (4) situés à l'extérieur, ou **en ce que** la barre profilée (3) présente une section transversale en forme de L ou de U, et **en ce qu'**un deuxième profilé extérieur de forme tubulaire est prévu, lequel termine vers l'extérieur l'essieu de roue (2).

2. Châssis (1) selon la revendication 1, **caractérisé en ce que** le premier matériau est plus résistant à la traction que le deuxième matériau.

3. Châssis (1) selon la revendication 1 ou 2, **caractérisé en ce que** le deuxième matériau est plus résistant à la pression que le premier matériau.

4. Châssis (1) selon l'une quelconque des revendications 1 à 3, **caractérisé en ce que** la barre profilée (3) est constituée d'un matériau flexible.

5. Châssis (1) selon l'une quelconque des revendications 1 à 4, **caractérisé en ce que** la barre profilée (3) est constituée d'un métal ou d'un alliage de métal, ou **en ce que** la barre profilée (3) est constituée d'une matière plastique.

6. Châssis (1) selon l'une quelconque des revendications 1 à 5, **caractérisé en ce que** le remplissage est constitué de deux deuxièmes matériaux ou plus.

7. Châssis (1) selon l'une quelconque des revendications 1 à 6, **caractérisé en ce que** le remplissage est en béton.

8. Châssis (1) selon l'une quelconque des revendications 1 à 6, **caractérisé en ce que** le remplissage est constitué d'une matière plastique, de préférence d'une matière plastique recyclée, ou **en ce que** le matériau de remplissage est un matériau composite de matière plastique mélangé.

9. Conteneur de déchets (8) comprenant un boîtier et un châssis (1), **caractérisé en ce que** le conteneur de déchets (8) présente un châssis (1) selon l'une quelconque des revendications 1 à 8.

10. Conteneur de déchets (8) comprenant un corps et un châssis (1) pourvu d'un essieu de roue (2), sur les extrémités duquel respectivement une roue mobile (9) est disposée, dans lequel l'essieu de roue (2) présente sur sa longueur une barre profilée (3), **caractérisé en ce que** la barre profilée (3) est en forme de U, de X ou de Y et est intégrée dans le corps.

11. Conteneur de déchets (8) selon la revendication 10, **caractérisé en ce que** chaque roue mobile (9) est montée sur l'essieu de roue (2) avec un palier en matière plastique (10) adapté à la forme de la barre profilée (3).
